# FASCICULE DE BREVET EUROPEEN

(11) **EP 2 341 175 B1**
(45) Date de publication et mention de la délivrance du brevet: **12.12.2012**
(21) Numéro de dépôt: 10195879.1
(22) Date de dépôt: 20.12.2010
(51) Int. Cl.: D04H 18/00

(54) **Table d'aiguilletage circulaire d'une structure textile formée à partir d'une préforme fibreuse annulaire**
Vernadelungsmaschine für Textilstruktur aus ringförmigem vorgeformtem Fasermaterial
Circular needling loom for textile structure formed from annular fibrous preform

(30) Priorité: 23.12.2009 FR 0959469
(43) Date de publication de la demande: 06.07.2011
(73) Titulaire: Messier-Bugatti-Dowty, 78140 Velizy Villacoublay (FR)
(72) Inventeur: Delecroix, Vincent, 69390 VERNAISON (FR)
(74) Mandataire: Boura, Olivier

(56) Documents cités:
- EP-A1- 0 849 389
- WO-A1-97/20092
- WO-A1-98/27026
- WO-A1-98/36187
- WO-A1-98/49382
- WO-A1-02/088450
- WO-A1-02/088451
- FR-A1- 2 754 031

## Description

### Arrière-plan de l'invention

La présente invention se rapporte au domaine général des tables d'aiguilletage circulaire pour la réalisation de structures textiles aiguilletées à partir d'une préforme fibreuse annulaire.

Il est connu d'utiliser une table d'aiguilletage de type circulaire pour la fabrication de structures textiles annulaires destinées à constituer le renfort fibreux de pièces annulaires en matériau composite, notamment des disques de frein, tels que des disques en matériau composite/carbone (C/C) pour des freins d'avion.

Une table d'aiguilletage circulaire comprend généralement un plateau annulaire horizontal sur lequel est posée une préforme fibreuse annulaire, des moyens d'entraînement (le plus souvent à friction) en rotation de la préforme fibreuse autour de l'axe du plateau, et un dispositif d'aiguilletage ayant une tête d'aiguilletage s'étendant sur un secteur angulaire du plateau et entraînée en mouvement vertical relatif par rapport au plateau. On pourra se référer au document WO 02/088451 qui décrit un exemple de réalisation d'une telle table d'aiguilletage.

Avec une telle table se pose le problème du positionnement de la première couche de préforme fibreuse sous la tête d'aiguilletage en raison de la mauvaise tenue de celle-ci. Il en est de même pour les couches suivantes qui ne s'alignent pas bien sous la tête d'aiguilletage de sorte que la structure textile obtenue présente généralement des bords qui ne sont pas parfaitement continus et nets. En outre, lorsqu'elle passe sous la tête d'aiguilletage, la matière a tendance s'écarter vers les bords (phénomène de fluage).

### Objet et résumé de l'invention

La présente invention a donc pour but principal de pallier de tels inconvénients en proposant une table d'aiguilletage qui permet d'obtenir une structure textile avec des bords parfaitement nets et d'éviter le fluage de la matière.

Ce but est atteint grâce à une table d'aiguilletage circulaire d'une structure textile formée à partir d'une préforme fibreuse annulaire, comprenant un plateau annulaire horizontal sur lequel est destiné à être disposée une préforme fibreuse annulaire, des moyens d'entraînement en rotation de la préforme fibreuse autour de l'axe du plateau, et un dispositif d'aiguilletage ayant une tête d'aiguilletage s'étendant sur un secteur angulaire du plateau et animée d'un mouvement vertical relatif par rapport au plateau, et comportant en outre, conformément à l'invention, des moyens pour guider la préforme fibreuse sous la tête d'aiguilletage.

La présence de moyens de guidage de la préforme fibreuse sous la tête d'aiguilletage permet d'assurer un parfait positionnement de la première couche sous celle-ci. De même, les couches suivantes de la préforme fibreuse s'empilent correctement les unes sur les autres. Il en résulte que la structure textile obtenue présente des bords francs et que tout phénomène de fluage de la matière peut être évité.

Selon un mode de réalisation, la table d'aiguilletage comprend des organes de guidage de la préforme fibreuse qui sont solidaires d'une plaque formant débourreur intercalée entre la tête d'aiguilletage et le plateau.

Dans ce mode de réalisation, les organes de guidage peuvent être formés par des picots s'étendant verticalement depuis le débourreur vers le plateau et positionnés angulairement de façon à former un guidage extérieur et intérieur de la préforme fibreuse. Le plateau comprend alors de façon avantageuse des perçages localisés chacun en regard de l'un des picots de guidage du débourreur. Alternativement, les organes de guidage peuvent être formés par des parois intérieure et extérieure s'étendant verticalement depuis le débourreur vers le plateau.

Selon un autre mode de réalisation, la table d'aiguilletage comprend des parois verticales intérieure et extérieure de guidage de la nappe fibreuse qui sont solidaires du plateau et qui sont positionnées angulairement de façon à former un guidage extérieur et intérieur de la préforme fibreuse.

Dans cet autre mode de réalisation, la table d'aiguilletage peut comprendre en outre une plaque formant débourreur intercalée entre la tête d'aiguilletage et le plateau, la paroi extérieure de guidage de la préforme fibreuse ou le débourreur ayant alors des encoches verticales pour permettre l'abaissement du débourreur.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- les figures 1 et 2 représentent schématiquement une table d'aiguilletage circulaire selon un mode de réalisation de l'invention en vue de côté et de dessus, respectivement ;
- les figures 3 et 4 sont des vues en perspective du dispositif d'aiguilletage de la table des figures 1 et 2 dans deux positions différentes ;
- les figures 5A et 5B représentent schématiquement une table d'aiguilletage circulaire selon un autre mode de réalisation de l'invention en vue de côté et en perspective, respectivement ;
- les figures 6A et 6B sont des vues de la table d'aiguilletage des figures 5A et 5B dans une autre position, en vue de côté et en perspective, respectivement ; et
- les figures 7 et 8 représentent d'autres variantes de réalisation d'une table d'aiguilletage circulaire selon l'invention.

### Description détaillée de modes de réalisation

Une table d'aiguilletage circulaire 10 selon un premier mode de réalisation de l'invention est représentée de façon très schématique sur les figures 1 et 2.

L'invention s'applique à tout processus d'aiguilletage circulaire dans lequel des couches (ou strates) textiles annulaires sont empilées et aiguilletées sur un plateau pour former une préforme fibreuse aiguilletée de forme annulaire. Ces couches peuvent être formées préalablement par des anneaux ou des secteurs d'anneau juxtaposés découpés dans un tissu ou un matériau non tissé de fibres unidirectionnelles ou multidirectionnelles. Elles peuvent aussi être formées par des spires enroulées à plat à partir d'un dispositif d'alimentation tel que celui décrit dans la demande de brevet WO 02/088449, ou par des spires formées à partir de tresses déformées, ou encore par des spires formées à partir d'une texture bidimensionnelle déformable (tresse ou tissu hélicoïdal).

La préforme annulaire 12 fibreuse à aiguilleter repose directement sur un plateau annulaire horizontal 14 de la table d'aiguilletage. Elle est entraînée en rotation autour d'un axe vertical 16 par un ensemble de rouleaux coniques 18a, 18b maintenus en contact permanents avec la préforme annulaire. Cet ensemble peut comprendre deux rouleaux coniques espacés de 120° et actionnés chacun par un groupe moto-réducteur indépendant 20a, 20b. Toutefois, une motorisation commune couplée à une cinématique adaptée pourrait être aussi envisagée.

La préforme annulaire 12 ainsi mise en rotation passe devant un dispositif d'aiguilletage 22 comprenant notamment une tête d'aiguilletage 24 qui surplombe un secteur angulaire prédéterminé du plateau horizontal 14. Cette tête d'aiguilletage est animée d'un mouvement alternatif vertical par rapport au plateau 14 au moyen d'un dispositif d'entraînement 26 adéquat (par exemple de type bielle-manivelle).

La tête d'aiguilletage 24 porte un nombre déterminé d'aiguilles 28 qui sont munies de barbes, crochets ou fourches pour prélever des fibres dans les couches empilées de la préforme annulaire et les transférer à travers celles-ci lorsqu'elles pénètrent dans la préforme. A cet effet, le plateau 14 de la table d'aiguilletage comporte une série de perforations verticales 30 localisées en regard des aiguilles 28 de la tête d'aiguilletage pour le passage de celles-ci lors de l'aiguilletage des premières couches de la préforme annulaire. Par ailleurs, à chaque aiguilletage d'une nouvelle strate, le plateau de la table d'aiguilletage est déplacé verticalement, par l'intermédiaire de moyens moteur 32 adéquats, d'un pas de descente déterminé correspondant à l'épaisseur d'une couche aiguilletée.

Par ailleurs, comme représenté de façon plus précise sur les figures 3 et 4, le dispositif d'aiguilletage 22 comprend également une plaque formant débourreur 34 qui est intercalée entre la tête d'aiguilletage 22 et le plateau 14.

Ce débourreur a pour fonction d'assurer un maintien de la portion de préforme annulaire située sous la tête d'aiguilletage lors du passage des aiguilles 28 au travers de celle-ci. A cet effet, le débourreur 34 est apte à être déplacé verticalement par rapport au plateau 14, par exemple au moyen du dispositif d'entraînement 26 de la tête d'aiguilletage. Ce mouvement est synchronisé avec celui de la tête d'aiguilletage pour que le débourreur 34 soit abaissé et appliqué contre la portion de préforme annulaire située sous la tête d'aiguilletage au cours du passage des aiguilles (cas de la figure 4). Par ailleurs, le débourreur comporte une série de perforations 36 le traversant de part en part et localisées en regard des aiguilles 28 de la tête d'aiguilletage pour le passage de celles-ci lors de l'aiguilletage des strates de la préforme annulaire.

Selon l'invention, il est également prévu des moyens pour guider la préforme annulaire 12 sous la tête d'aiguilletage 24.

Selon un premier mode de réalisation de ces moyens de guidage illustré sur les figures 1 à 4, le débourreur 34 comprend des picots de guidage 38a, 38b s'étendant verticalement depuis sa face interne vers le plateau 14 et positionnés angulairement de façon à former un guidage extérieur et intérieur de la préforme annulaire.

Comme représenté notamment sur la figure 3, le débourreur 34 comprend par exemple quatre picots intérieurs 38a définissant un arc de cercle centré sur l'axe vertical 16 du côté intérieur et six picots extérieurs 38b définissant un arc de cercle centré sur l'axe 16 du côté extérieur. Ces picots intérieurs et extérieurs délimitent entre eux un chemin pour le passage de la préforme annulaire sous la tête d'aiguilletage. Ainsi, lorsque le débourreur est abaissé et appliqué contre la préforme annulaire (figure 4), la préforme est parfaitement positionnée sous la tête d'aiguilletage avant l'application de celle-ci.

Par ailleurs, le plateau 14 comprend une série de perçages 40 localisés chacun en regard de l'un des picots de guidage 38a, 38b du débourreur 34 pour le passage de ceux-ci lors de l'abaissement du débourreur.

A titre d'exemple, les picots de guidage 38a, 38b sont réalisés en métal et sont soudés sur le débourreur également métallique. En fonction des dimensions de la préforme annulaire à aiguilleter, et en particulier de sa largeur, il est possible d'ajuster l'espacement entre les picots intérieurs et les picots extérieurs pour l'adapter aux dimensions de la préforme en changeant de débourreur.

Les figures 5A-5B, 6A-6B représentent un second mode de réalisation de ces moyens de guidage. Dans ce second mode de réalisation, les différents éléments référencés de la table d'aiguilletage sont identiques à ceux décrits en liaison avec le premier mode de réalisation.

Par ailleurs, le plateau horizontal 14 de la table d'aiguilletage comprend ici des parois verticales de guidage de la préforme annulaire qui sont positionnées angulairement de façon à former un guidage extérieur et intérieur de la préforme.

Plus précisément, le plateau porte une plaque horizontale extérieure 42a à l'extrémité de laquelle est montée une paroi de guidage extérieure 44a qui s'étend verticalement depuis la plaque extérieure vers la tête d'aiguilletage 24. Le plateau porte également une plaque horizontale intérieure 42b à l'extrémité de laquelle est montée une paroi de guidage intérieure 44b qui s'étend verticalement depuis la plaque intérieure vers la tête d'aiguilletage. Ces parois 44a, 44b forment un guidage extérieur et un guidage intérieur pour la portion de préforme annulaire positionnée sous la tête d'aiguilletage. Par ailleurs, ces parois de guidage sont fixes par rapport au plateau horizontal 14.

Pour permettre l'abaissement du débourreur, la paroi extérieure de guidage 44a peut comprendre des encoches verticales 46 pour permettre le passage des bords de la plaque formant le débourreur (figures 5A-5B, 6A-6B). Alternativement, dans une variante de réalisation illustrée par la figure 7, les bords de la plaque formant le débourreur peuvent comprendre de telles encoches verticales 46' pour permettre son abaissement.

La figure 8 représente encore une autre variante de réalisation d'une table d'aiguilletage circulaire dans laquelle les parois verticales 44'a, 44'b de guidage de la préforme sous la tête d'aiguilletage 24 sont solidaires du débourreur 34 (plutôt que du plateau) : ces parois s'étendent verticalement depuis la plaque formant le débourreur vers le plateau 14 de la table. Par ailleurs, des évidements 48 de forme complémentaire à ces parois de guidage 44'a, 44'b sont pratiqués dans le plateau en regard des parois pour permettre l'abaissement du débourreur.

Enfin, en fonction des dimensions de la préforme annulaire à aiguilleter, et en particulier de sa largeur, il est possible d'ajuster l'espacement entre la paroi extérieure et la paroi intérieure de guidage pour l'adapter aux dimensions de la préforme en changeant l'écartement entre les parois extérieure et intérieure et en modifiant les rayons de courbure des parois intérieure et extérieure.

## Revendications

1. Table d'aiguilletage circulaire (10) d'une structure textile formée à partir d'une préforme fibreuse annulaire, comprenant :
un plateau annulaire horizontal (14) sur lequel est destiné à être disposée une préforme fibreuse annulaire (12) ;
des moyens (18a, 18b, 18c) d'entraînement en rotation de la préforme fibreuse autour de l'axe (16) du plateau ; et
un dispositif d'aiguilletage (22) ayant une tête d'aiguilletage (24) s'étendant sur un secteur angulaire du plateau et animée d'un mouvement vertical relatif par rapport au plateau ;
**caractérisée en ce qu'**elle comporte en outre des moyens (38a, 38b ; 44a, 44b) pour guider la préforme fibreuse sous la tête d'aiguilletage.

2. Table selon la revendication 1, comprenant des organes de guidage (38a, 38b) de la préforme fibreuse qui sont solidaires d'une plaque (34) formant débourreur intercalée entre la tête d'aiguilletage (24) et le plateau (14).

3. Table selon la revendication 2, dans laquelle les organes de guidage sont formés par des picots (38a, 38b) s'étendant verticalement depuis le débourreur vers le plateau et positionnés angulairement de façon à former un guidage extérieur et intérieur de la préforme fibreuse.

4. Table selon la revendication 3, dans laquelle le plateau comprend des perçages (40) localisés chacun en regard de l'un des picots de guidage du débourreur.

5. Table selon la revendication 2, dans laquelle les organes de guidage sont formés par des parois intérieure et extérieure (44'a, 44'b) s'étendant verticalement depuis le débourreur vers le plateau.

6. Table selon la revendication 1, comprenant des parois verticales intérieure et extérieure (44a, 44b) de guidage de la nappe fibreuse qui sont solidaires du plateau (14) et qui sont positionnées angulairement de façon à former un guidage extérieur et intérieur de la préforme fibreuse.

7. Table selon la revendication 6, comprenant en outre une plaque (34) formant débourreur intercalée entre la tête d'aiguilletage (24) et le plateau (12), la paroi extérieure de guidage (44a) de la préforme fibreuse ou le débourreur ayant des encoches verticales (46, 46') pour permettre l'abaissement du débourreur.

## Claims

1. A circular needling table (10) for needling a textile structure made from an annular fiber preform, the table comprising:
a horizontal annular platen (14) for having the annular fiber preform (12) placed thereon;
drive means (18a, 18b, 18c) for driving the fiber preform in rotation about the axis (16) of the platen; and
a needling device (22) having a needling head (24) extending over an angular sector of the platen and driven in vertical motion relative to the platen;
**characterized in that** the needling head further comprises guide means (38a, 38b; 44a, 44b) for guiding the fiber preform under the needling head.

2. A table according to claim 1, comprising guide members (38a, 38b) for guiding the fiber preform, said guide members being secured to a plate (34) that constitutes a stripper interposed between the needling head (24) and the platen (14).

3. A table according to claim 2, wherein the guide members are formed by pins (38a, 38b) that extend vertically from the stripper towards the platen and that are positioned angularly in such a manner as to form outer and inner guidance for the fiber preform.

4. A table according to claim 3, wherein the platen comprises holes (40), each located in register with one of the guide pins of the stripper.

5. A table according to claim 2, wherein the guide members are formed by inner and outer walls (44'a, 44'b) that extend vertically from the stripper towards the platen.

6. A table according to claim 1, comprising inner and outer vertical walls (44a, 44b) for guiding the fiber sheet, said walls being secured to the platen (14) and being positioned angularly so as to provide outer and inner guidance for the fiber preform.

7. A table according to claim 6, further comprising a plate (34) forming a stripper interposed between the needling head (24) and the platen (14), the outer guide wall (44a) for guiding the fiber preform or the stripper having vertical notches (46, 46') to enable the stripper to be lowered.

## Patentansprüche

1. Tisch zum Rundnadeln (10) einer Textilstruktur, die aus einem ringförmigen Faservorformling gebildet ist, umfassend:
einen horizontalen ringförmigen Teller (14), auf dem ein ringförmiger Faservorformling (12) angeordnet werden soll,
Mittel (18a, 18b, 18c) zum Drehantreiben des Faservorformlings um die Achse (16) des Tellers und
eine Nadelungsvorrichtung (22), die einen Nadelungskopf (24) aufweist, der sich über einen Winkelsektor des Tellers erstreckt und der relativ zu dem Teller vertikal bewegt wird,
**dadurch gekennzeichnet, daß** er ferner Mittel (38a, 38b; 44a, 44b) umfaßt, um den Faservorformling unter dem Nadelungskopf zu führen.

2. Tisch nach Anspruch 1, umfassend Organe zum Führen (38a, 38b) des Faservorformlings, die mit einer einen Abstreifer bildenden Platte (34), welche zwischen dem Nadelungskopf (24) und dem Teller (14) eingefügt ist, fest verbunden sind.

3. Tisch nach Anspruch 2, wobei die Führungsorgane durch Stifte (38a, 38b) gebildet sind, die sich von dem Abstreifer in Richtung des Tellers vertikal erstrecken und die derart winkelmäßig angeordnet sind, daß sie eine äußere und innere Führung des Faservorformlings bilden.

4. Tisch nach Anspruch 3, wobei der Teller Bohrungen (40) aufweist, die jeweils gegenüber einem der Führungsstifte des Abstreifers gelegen sind.

5. Tisch nach Anspruch 2, wobei die Führungsorgane durch eine Innen- und eine Außenwand (44'a, 44'b) gebildet sind, die sich von dem Abstreifer in Richtung des Tellers vertikal erstrecken.

6. Tisch nach Anspruch 1, umfassend vertikale Innen- und Außenwände (44a, 44b) zum Führen der Faserlage, die mit dem Teller (14) fest verbunden sind und die derart winkelmäßig angeordnet sind, daß sie eine äußere und innere Führung des Faservorformlings bilden.

7. Tisch nach Anspruch 6, ferner umfassend eine einen Abstreifer bildende Platte (34), welche zwischen dem Nadelungskopf (24) und dem Teller (14) eingefügt ist, wobei die Außenwand zum Führen (44a) des Faservorformlings oder der Abstreifer vertikale Nuten (46, 46') aufweisen, um das Absenken des Abstreifers zu ermöglichen.
